# EUROPÄISCHE PATENTSCHRIFT

(11) **EP 2 984 022 B1**
(45) Veröffentlichungstag und Bekanntmachung des Hinweises auf die Patenterteilung: **03.05.2017**
(21) Anmeldenummer: 14711158.7
(22) Anmeldetag: 18.03.2014
(51) Int. Cl.: B66C 13/40, B66C 13/46, B66C 13/16, B66C 23/16

(54) **FERNGESTEUERTER KRAN**
REMOTELY OPERATED CRANE
GRUE COMMANDÉE À DISTANCE

(30) Priorität: 11.04.2013 DE 102013006258
(43) Veröffentlichungstag der Anmeldung: 17.02.2016
(73) Patentinhaber: Liebherr-Components Biberach GmbH, 88400 Biberach an der Riß (DE)
(72) Erfinder: FENKER, Oliver, 88447 Warthausen (DE); HOFMANN, Roman, 88239 Wangen (DE)
(74) Vertreter: Thoma, Michael
(86) Internationale Anmeldenummer: PCT/EP2014/000732
(87) Internationale Veröffentlichungsnummer: WO 2014/166580

(56) Entgegenhaltungen:
- EP-A2- 2 383 217
- EP-A2- 2 383 218
- WO-A1-02/064486
- WO-A1-2012/168041
- DE-A1-102011 120 734
- JP-A- H08 245 166
- KR-A- 20110 105 560

## Beschreibung

Die vorliegende Erfindung betrifft einen Kran, insbesondere Turmdrehkran, Teleskopauslegerkran, Hafenkran und dergleichen, mit einem anheb- und absenkbaren Lasthaken, der durch bewegliche Kranelemente und Betätigen von den Kranelementen zugeordneten Antriebsvorrichtungen in einem Kranarbeitsbereich verfahrbar ist, sowie einer Steuervorrichtung mit Eingabemitteln zum Steuern der Antriebsvorrichtungen.

Bei Kranen der genannten Art kann der Lasthaken üblicherweise mittels eines Hubseils, das von einem Kranausleger abläuft, und einer zugehörigen Hubwerkswinde angehoben und abgesenkt werden und zusätzlich durch Verstellen beweglicher Kranelemente in einer horizontalen Ebene verfahren werden, wobei natürlich auch kombinierte Bewegungen in mehreren Achsen möglich sind, um verschiedene Punkte im Kranarbeitsbereich anfahren zu können. Bei einem Turmdrehkran kann beispielsweise der Turm zusammen mit dem daran vorgesehenen Ausleger um eine aufrechte Achse mittels eines Drehwerksantriebs verdreht und eine Laufkatze am Ausleger mittels eines Katzfahrantriebs verfahren werden, um den Lasthaken in die gewünschte Position fahren zu können. Bei einem Kran mit wippbarem Teleskopausleger kann der genannte Ausleger auf und nieder gewippt und ein- und austeleskopiert werden, um die Ausladung des Lasthakens zu verstellen, wobei die den Ausleger tragende Drehbühne um eine aufrechte Achse verdreht werden kann, um zusammen mit der genannten Auslegerverstellung den Lasthaken in die gewünschte Position zu fahren. Je nach Krantyp werden entsprechende bewegliche Kranelemente durch diesen zugeordnete Antriebsvorrichtungen verfahren, um den Lasthaken an den gewünschten Raumpunkt des Kranarbeitsbereichs zu fahren.

Auf Baustellen ist es dabei einerseits bekannt, die beweglichen Kranelemente von der Kabine aus über die dort vorgesehenen Eingabemittel der Steuervorrichtung - beispielsweise in Form eines Joysticks - zu steuern und die Antriebe zu betätigen, so dass der Lasthaken an die gewünschte Stelle gefahren wird. Der Kranführer schätzt dabei mit seiner Erfahrung und seinem Auge den zu verfahrenden Weg ab und betätigt intuitiv die Antriebsvorrichtungen in der notwendigen Weise. Alternativ oder zusätzlich ist es auf Baustellen auch bekannt, den Kran nicht von der Kabine aus, sondern mit Hilfe einer Funkfernsteuerung zu steuern. Hierbei befindet sich der Kranführer auf der Baustelle und folgt dem Kranhaken zur angeschlagenen Last, so dass er bei Erreichen des Ziels die Last anschlagen und diese dann an die gewünschte Position verfahren kann. Die Steuerung der Antriebsvorrichtungen über Eingabemittel an der Funkfernsteuerung besitzt den Vorteil, dass der Kranführer sehr viel näher am zu verfahrenden Kranhaken ist und bei der Endannäherung an die aufzunehmende Last bzw. den Absetzort die Relativposition des Lasthakens zu Zielposition sehr viel genauer sieht, so dass er die Antriebe feinfühliger ansteuern kann. Die Bedienung der Fernsteuerung erfordert allerdings einige Übung, da je nachdem, wie sich der Kranführer mit der Fernbedienung zum Kran stellt, die Bewegungsachsen des Joysticks der Fernsteuerung zu den tatsächlichen Bewegungsachsen verdreht sein können.

Die Schrift DE 10 2008 047 425 A1 zeigt einen Kran mit einer Funkfernsteuerung, wobei mit einem Abstandssensor ermittelt wird, ob sich die Funkfernsteuerung in einem vordefinierten Ring um den Kran befindet und die Funkfernsteuerung zu sperren, wenn sie sich außerhalb des genannten Rings befindet. Hierdurch soll vermieden werden, dass der Kranführer mit den Füßen unter die Abstützfüße des Krans gelangt, wenn diese abgesenkt werden, bzw. zu weit vom Kran entfernt steht, um das Absenken der Füße ausreichend beobachten zu können. Die vorgenannte Problematik, mit dem Lasthaken eine Last oder einen Absetzort präzise anfahren zu können, bleibt jedoch ungelöst.

Aus der Schrift DE 10 2011 120 734 A1 ist ebenfalls ein Kran bekannt, der mittels einer mobilen Fernsteuerung steuerbar ist. Dabei ist für die Fernsteuerung eine Freischaltfunktion realisiert, gemäß der der Kranführer zum Ausführen einer bestimmten Kranbewegung mittels der Fernsteuerung einen definierten und ungefährlichen Standort einnehmen muss. Hierzu sind am Kran mehrere Transponder angebracht, mittels derer die Fernsteuerung bei entsprechender Annäherung freigeschaltet wird. Will beispielsweise der Kranführer die Stützfüße auf der rechten Kranseite ausfahren, muss er sich mit der Fernsteuerung zu einem bestimmten Transponder bzw. in dessen Nähe am Kran begeben, der den Kranführer aus dem Gefahrenbereich bringt.

Ferner zeigt die Schrift DE 10 2006 001 279 A1 einen Turmdrehkran mit einer am Ausleger verfahrbaren Laufkatze, wobei ein Sende-/Empfangsgerät an der Laufkatze einerseits mit einem an der Last befestigten Transponder und andererseits mit einem fest auf der Baustelle montierten Transponder kommuniziert. Durch die Kommunikation mit dem erstgenannten Transponder können Pendelbewegungen der Last gegenüber der Katze bestimmt bzw. bei Ausbleiben der Pendelbewegungen bestimmt werden, dass die Last abgesetzt ist. Die Kommunikation mit dem zweitgenannten Transponder ermöglicht die Bestimmung der Laufkatzenposition und damit der aktuellen Ausladung der Last, so dass zusammen mit dem bekannten Lastgewicht das auf den Kran wirkende Lastmoment bestimmt werden kann, so dass bei Überschreiten einer vorbestimmten Grenze entsprechende Kranbewegungen unterbunden werden können. Die vorgenannte Problematik, mit dem Lasthaken in einfache Weise präzise eine Last bzw. einen Absetzort anfahren zu können, wird jedoch auch hierdurch nicht gelöst.

Aus der EP 23 83 217 A2 ist ferner ein Kran mit einer verfahrbaren Laufkatze bekannt, die mittels eines tragbaren Handbediengeräts dirigiert werden kann. Dabei ist in der Laufkatze ein Empfänger vorgesehen, mittels dessen die Signalstärke des vom Handbediengerät empfangenen Signals ermittelt werden kann, wobei die Lautkatze in einem Automatikmodus verfahren werden kann, bis die Signalstärke maximal wird und die Laufkatze möglichst nahe an das Handbediengerät herangeholt ist.

Ein weiterer fernsteuerbarer Kran ist aus der Schrift EP 23 83 218 A2 bekannt.

Der vorliegenden Erfindung liegt daher die Aufgabe zugrunde, einen verbesserten Kran der eingangs genannten Art zu schaffen, der Nachteile des Standes der Technik vermeidet und Letzteren in vorteilhafter Weise weiterbildet. Insbesondere soll das präzise, kontrollierte Anfahren einer Last bzw. eines Absetzorts mit dem Lasthaken vereinfacht werden.

Erfindungsgemäß wird die genannte Aufgabe durch einen Kran gemäß Anspruch 1 gelöst. Bevorzugte Ausgestaltungen der Erfindung sind Gegenstand der abhängigen Ansprüche.

Es wird vorgeschlagen, das Anfahren eines bestimmten Zielpunkts im Kranarbeitsbereich mit dem Lasthaken zu automatisieren. Der Kranführer kann einen Zielpunkt bzw. ein Zielpunktsignal vorgeben und ein automatisiertes Anfahren dieses Zielpunktes auslösen, wobei die Antriebsvorrichtungen des Krans dabei nicht mehr manuell vom Kranführer betätigt bzw. gesteuert werden müssen, sondern von der Kransteuerung automatisiert angesteuert werden.

Vorzugsweise verwendet der Kran hierzu einen mobilen, tragbaren Zielsignalgeber, der im Kranarbeitsbereich variabel positionierbar ist, ferner Positionsbestimmungsmittel zum automatischen Bestimmen der aktuellen Position des Zielsignalgebers relativ zum Lasthaken und/oder einem Kranelement, sowie Zielsteuermittel zum automatischen Ansteuern der Antriebsvorrichtungen in Abhängigkeit eines Signals der Positionsbestimmungsmittel derart, dass der Lasthaken automatisch zum mobilen Zielsignalgeber verfahren wird.

Das automatische Anfahren des mobilen Zielsignalgebers mit dem Lasthaken kann dabei vollautomatisch erfolgen, so dass der Kran jeweils entsprechende Kranbewegungen ausführt, wenn der tragbare Signalgeber bewegt wird, so dass der Lasthaken dem mobilen Zielsignalgeber bzw. dem mit dem Zielsignalgeber über die Baustelle gehenden Kranführer wie ein Hund hinterher läuft. Alternativ zu einer solchen vollautomatischen Lasthaken-Verfahrsteuerung kann das Anfahren einer gewünschten Zielposition vorteilhafterweise jedoch auch halbautomatisch erfolgen dergestalt, dass der Kranführer die Anfahrbewegung erst freischalten muss, bevor die Kransteuerung die Lasthakenbewegung dann ausführt bzw. die Antriebsvorrichtungen entsprechend automatisch ansteuert. Der Kranführer kann mit dem tragbaren Zielsignalgeber zum gewünschten Zielpunkt gehen und dann, beispielsweise durch Betätigen eines Schalters bzw. Eingabemittels an der Funkfernsteuerung, die automatisierte Lasthaken-Anfahrbewegung auslösen, wobei der Kranführer dann allerdings eben nicht per Joystick die einzelnen Antriebsvorrichtungen wie Drehwerk, Katzfahrantrieb und Hubseilwinde manuell per Joystick oder Ähnliches manuell selbst steuern müssen, sondern die notwendigen Antriebsbewegungen von der Steuereinrichtung automatisch gesteuert werden.

In Weiterbildung der Erfindung kann der tragbare Zielsignalgeber in die tragbare Fernsteuerung bzw. die mobile Bedieneinheit, mittels derer der Kranführer den Kran außerhalb der Krankabine bzw. des Steuerstands steuern kann, integriert sein. Hierdurch kann der Kranführer die Zielposition bzw. das Zielpunktsignal in einfacher Weise dadurch vorgeben, dass er mit der Fernsteuerung vor dem Lasthaken herläuft bzw. zum gewünschten Zielpunkt geht. Alternativ zu einem solchen Einbau in die mobile Bedieneinheit kann in Weiterbildung der Erfindung der tragbare Zielsignalgeber jedoch auch extern bzw. als separater tragbarer Gerätebaustein ausgebildet sein, beispielsweise in Form einer Halskette oder einer uhrenähnlichen Armbandeinheit, die der Kranführer am Körper tragen kann. Alternativ oder zusätzlich kann der tragbare Zielsignalgeber auch eine direkt an der Last anbringbare Anbaueinheit sein, die geeignete Befestigungsmittel zum Befestigen an der aufzunehmenden Last besitzt, beispielsweise einen Befestigungsmagneten, einen einhängbaren Clips oder ähnliche geeignete formschlüssige Befestigungsmittel, wobei die Befestigungsmittel vorteilhafterweise lösbar ausgebildet sind, um den Zielsignalgeber nacheinander an verschiedenen Zielpunkten wie beispielsweise Absetzorten oder aufzunehmenden Lasten befestigen zu können.

Der mobile Zielsignalgeber kann dabei grundsätzlich verschieden ausgebildet sein und mit den Positionsbestimmungsmitteln in verschiedener Weise kommunizieren. Nach einer vorteilhaften Ausbildung der Erfindung kann der tragbare Zielsignalgeber als Transponder oder Funksignalgeber ausgebildet sein und mit dem Positionsbestimmungsmittel per Datenfunk kommunizieren. Der Transponder kann dabei passiv ausgebildet sein derart, dass er nur bei Empfang eines Signals vom Positionsbestimmungsmittel ein bestimmtes Antwortsignal zurücksendet. Der Transponder kann alternativ aber auch aktiv ausgebildet sein und von selbst, also auch ohne Rufsignal ein Transpondersignal zu den Positionsbestimmungsmitteln senden.

Die Positionsbestimmungsmittel können bei Verwendung eines Transponders als Zielsignalgeber eine geeignete Transponder-Ortungsvorrichtung zum Orten des Transponders aufweisen. Beispielsweise kann eine solche Transponder-Ortungsvorrichtung mehrere am Kran, insbesondere an einem Kranausleger, voneinander beabstandet angebrachte Sende-/Empfangsmodule zum Kommunizieren mit dem Transponder des tragbaren Zielsignalgebers aufweisen, wobei eine Auswerteeinrichtung die empfangenen Transpondersignale hinsichtlich bestimmter Signaleigenschaften auswertet, um hieraus die Position des Transponders relativ zu den Sende-/Empfangsmodulen zu bestimmen. Insbesondere kann die genannte Auswerteeinrichtung eine Signallaufzeit, beispielsweise die Zeitspanne vom Absetzen eines Rufsignals bis zum Empfang eines Transponder-Antwortsignals, für die verschiedenen, voneinander beabstandeten Sende- und/oder Empfangsmodule am Kran bestimmen, um hieraus die Abstände des Transponders zu den verschiedenen Empfangsmodulen und hieraus wiederum die Position des Zielsignalgeber-Transponders relativ zum Kran zu bestimmen. Alternativ oder zusätzlich kann die Transponder-Ortungsvorrichtung bzw. deren Auswerteeinrichtung auch eine Signalstärke der vom Transponder des Zielsignalgebers erhaltenen Transpondersignale verwenden bzw. berücksichtigen, um die Beabstandung von den Empfangsmodulen am Kran und hieraus die Position des Transponders zu bestimmen.

Die Ortungsvorrichtung kann nach Art einer Funkzellenortung arbeiten, wie sie bei Mobiltelefonen bekannt ist und bei der die Signalkommunikation mit mehreren Sende/Empfangseinheiten ausgewertet wird.

Alternativ oder zusätzlich zu einer solchen Transponderortung kann der Zielsignalgeber auch eine GPS-Einheit, insbesondere einen GPS-Signalempfänger umfassen, der aus einem globalen, satellitengestützten Positionsbestimmungssystem die aktuelle Position des Zielsignalgebers bestimmt und ein entsprechendes Positionssignal an die Positionsbestimmungsmittel des Krans übermittelt. Die Positionsbestimmungsmittel des Krans können vorteilhafterweise ebenfalls mit einer solchen GPS-Einheit bzw. einem GPS-Signalempfänger ausgestattet sein, um die Position des Krans bzw. eines Kranelements wie beispielsweise der Kranbasis oder der Kranlaufkatze in demselben Koordinatensystem zu bestimmen wie die GPS-Position des Zielsignalgebers, so dass die relative Position von Zielsignalgeber und Kran bestimmt werden kann, aus der dann die Kransteuerung den anzufahrenden Weg berechnen und die Antriebsvorrichtungen entsprechend in Gang setzen kann, um mit dem Lasthaken zur Zielsignalgeber-Position zu fahren. Die Positionsbestimmungsmittel des Krans brauchen dabei selbst nicht zwangsweise einen solchen GPS-Signalempfänger besitzen. Wenn die GPS-Koordinaten des Kranaufstellorts bekannt sind, könnten diese ggf. auch manuell in die Kransteuerung eingegeben bzw. von dieser in geeigneter Weise eingelesen werden.

Alternativ oder zusätzlich zu einem solchen GPS-Signalgenerator kann der Zielsignalgeber auch ein optisches Zielsignal bereitstellen, beispielsweise in Form eines Lichtsignals wie Lichtstrahls oder auch nur in Form einer optischen Markierung beispielsweise in Form einer Zielscheibenringstruktur. Die am Kran vorgesehenen Positionsbestimmungsmittel können eine Kamera oder eine andere geeignete optische Sensorik umfassen, um die Relativposition des optischen Markers relativ zum Kran zu bestimmen, um dann aus der solchermaßen bestimmten Relativposition durch die Kransteuerung das automatische Anfahren der Zielposition mit dem Lasthaken automatisch steuern und die Antriebsvorrichtungen entsprechend betätigen zu können.

Mit einem solchen tragbaren Zielsignalgeber wird gemäß der vorliegenden Erfindung die Vorgabe eines anzufahrenden Zielpunkts bzw. die Bereitstellung eines entsprechenden Zielpunktsignals auch mittels einer virtuellen Darstellung des Kranfahrbereichs und einer darin vornehmbaren Markierung eines bestimmten Orts der Darstellung erreicht.

Erfindungsgemäß umfasst der Kran eine Anzeigevorrichtung zum Anzeigen einer grafischen Darstellung des Kranarbeitsbereichs, wobei der Anzeigevorrichtung Markierungsmittel zum Markieren eines anzufahrenden Zielpunkts in der grafischen Darstellung zugeordnet sind und die Positionsbestimmungsmittel die Position der Markierung relativ zum Lasthaken und/oder einem anderen Kranelement bestimmen, so dass die Zielsteuermittel der Kransteuerung in Abhängigkeit eines Signals der Positionsbestimmungsmittel die Antriebsvorrichtungen automatisch ansteuern können derart, dass der Lasthaken automatisch zum markierten Zielpunkt der Darstellung bzw. dem realen Zielpunkt im Kranarbeitsbereich, der der Markierung in der Darstellung entspricht, verfahren wird.

Eine solche Anzeigevorrichtung kann vorteilhafterweise in der Funkfernsteuerung bzw. mobilen Bedieneinheit des Krans vorgesehen sein, wobei die Funkfernsteuerung bzw. Bedieneinheit vorteilhafterweise ein Touchdisplay umfassen kann, auf dem der Kranarbeitsbereich beispielsweise in Form des Baustellengeländes dargestellt werden kann, so dass der Kranführer durch Berühren eines gewünschten Punktes der Darstellung den Zielpunkt setzen und das entsprechende Zielpunktsignal generieren kann. Alternativ oder zusätzlich kann ein solches Display natürlich auch im Führerstand des Krans vorgesehen sein.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Darstellung eines Krans in Form eines Turmdrehkrans nach einer vorteilhaften Ausführung der Erfindung, bei dem in eine Funkfernsteuerung bzw. mobile Bedieneinheit des Kranführers ein Zielsignalgeber integriert ist, so dass der Kran mit seinem Lasthaken automatisch die Position des Kranführer bzw. der mobilen Bedieneinheit anfahren kann.

Wie Fig. 1 zeigt, kann der Kran 1 als Turmdrehkran ausgebildet sein, dessen Turm 2 einen Ausleger 3 trägt, an dem eine Laufkatze 4 verfahrbar gelagert ist. Der Ausleger 3 kann zusammen mit dem Turm 2 oder auch ohne den Turm 2 - je nach Ausbildung des Krans als Oben- oder Untendreher - um eine aufrechte Achse verdreht werden, wozu ein Drehwerksantrieb vorgesehen ist. Der Ausleger 3 könnte ggf. auch auf und nieder wippbar um eine liegende Querachse ausgebildet sein, wobei ein geeigneter Wippantrieb beispielsweise im Zusammenspiel mit der Auslegerabspannung vorgesehen sein könnte. Die genannte Laufkatze 4 kann mittels einer Katzfahrwinde oder eines anderen Katzfahrantriebs verfahren werden. Die genannten Antriebsvorrichtungen werden von einer Steuervorrichtung 5 angesteuert, die eine stationäre Bedieneinheit mit geeigneten Eingabemitteln beispielsweise in Form von Joysticks in der Kranführerkabine 6 bzw. am Steuerstand des Krans umfassen kann.

Zusätzlich zu einer solchen stationären Bedieneinheit umfasst der Kran 1 vorteilhafterweise eine mobile Bedieneinheit 7 beispielsweise in Form einer Funkfernsteuerung, die der Kranführer bei sich tragen kann, wenn er im Kranarbeitsbereich des Krans 1 über die Baustelle läuft, um den Kran 1 auch außerhalb der Kranführerkabine 6 steuern zu können.

In der mobilen Bedieneinheit 7 ist vorteilhafterweise ein tragbarer Zielsignalgeber 8 integriert, der einen Transponder 9 umfassen kann, der mit dem Kran kommuniziert. Am Kran 1, beispielsweise an dessen Ausleger 3, können beispielsweise drei oder auch mehr Sende-/Empfangseinheiten 10 oder Transponder vorgesehen sein, die mit dem Transponder 9 in der mobilen Bedieneinheit 7 kommunizieren. Positionsbestimmungsmittel 11 in der Steuervorrichtung 5 des Krans umfassen eine Ortungsvorrichtung mit einer geeigneten Auswerteeinheit, um aus den übertragenen Transpondersignalen die Position des Zielsignalgebers 8 relativ zum Kran 1 zu bestimmen. Beispielsweise kann in der zuvor beschriebenen Weise die Signallaufzeit eines Signals zwischen Transponder 9 und den Sende-/ Empfangseinheiten 10 gemessen und hieraus die jeweilige Distanz a₁, a₂ und a₃ des Transponders 9 zu den einzelnen Sende-/Empfangseinheiten 10 bestimmt werden, vgl. Fig. 1. Mit Hilfe der genannten drei Abstände a₁, a₂ und a₃ kann dann die relative Position des Zielsignalgebers 8 und damit der mobilen Bedieneinheit 7 zum Kran bestimmt werden, so dass der Kranführer durch Mit-sich-Führen der mobilen Bedieneinheit 7 die Zielposition bzw. die Anfahrposition für den Lasthaken 12 vorgeben kann. Beispielsweise durch Betätigen eines Schalters "automatisches Lasthakenanfahren" an der mobilen Bedieneinheit 7 kann der Kranführer dann das Anfahren der Zielposition starten. Die Steuervorrichtung 5 steuert hierzu die Antriebsvorrichtungen des Krans entsprechend an, so dass der Lasthaken 12 die gewünschte Zielposition anfährt.

Da die Kranposition auf der Baustelle bzw. dem Wirkungsgelände bekannt ist, können die genannten Sende-/Empfangseinheiten 10 auch fest an der Baustelle bzw. dem Kranwirkungsgelände angebracht sein und somit die Position des Zielsignalgebers 8 auf der Baustelle bestimmen. Aus dieser Positionsangabe kann der Kran dann zusammen mit seiner eigenen bekannten Position die relative Lage des Zielsignalgebers 8 berechnen und in entsprechender Weise mit dem Lasthaken 12 die Zielposition anfahren.

Wie Fig. 1 ebenfalls zeigt, kann in der mobilen Bedieneinheit 7 auch ein GPS-Signalempfänger 14 vorgesehen sein, der aus einem satellitengestützten, globalen Positionssystem entsprechende Koordinaten empfängt und ein entsprechendes Positionssignal an die Steuervorrichtung 5 des Krans 1 übertragen kann. Die Steuervorrichtung 5 des Krans 1 kann selbst ebenfalls einen entsprechenden GPS-Signalempfänger 14 umfassen, um einen Abgleich zwischen den GPS-Koordinaten der mobilen Bedieneinheit 7 und des Krans 1 machen zu können, in Abhängigkeit dessen dann der Lasthaken 12 in der beschriebenen Weise automatisch die Zielposition anfahren kann.

## Patentansprüche

1. Kran, insbesondere Turmdrehkran, Teleskopauslegerkran, Hafenkran und dergleichen, mit einem absenkbaren und anhebbaren Lasthaken (12), der durch bewegliche Kranelemente (2, 3, 4) und Betätigen von den Kranelementen zugeordneten Antriebsvorrichtungen in einem Kranarbeitsbereich verfahrbar ist, sowie einer Steuervorrichtung (5) mit Eingabemitteln zum Steuern der Antriebsvorrichtungen, **dadurch gekennzeichnet, dass** eine Anzeigeeinrichtung zum Anzeigen einer grafischen Darstellung des Kranarbeitsbereichs vorgesehen ist, wobei der Anzeigevorrichtung Markierungsmittel zum Markieren eines anzufahrenden Punkts der grafischen Darstellung zugeordnet sind und Positionsbestimmungsmittel (11) zum automatischen Bestimmen des markierten Punkts relativ zum Lasthaken (12) und/oder einem Kranelement sowie Zielsteuermittel zum automatischen Ansteuern der Antriebsvorrichtungen in Abhängigkeit eines Signals der Positionsbestimmungsmittel derart, dass der Lasthaken automatisch zum Zielpunkt im Kranarbeitsbereich, der dem markierten Punkt in der Darstellung entspricht, verfahren wird, vorgesehen sind.

2. Kran nach dem vorhergehenden Anspruch, wobei die Anzeigeeinrichtung ein Touchdisplay aufweist, das vorzugsweise in die mobile Bedieneinheit (7) des Krans integriert ist und/oder an einem Steuerstand des Krans vorgesehen ist.

3. Kran nach einem der vorhergehenden Ansprüche, ferner umfassend einen mobilen, tragbaren Zielsignalgeber (8), der im Kranarbeitsbereich variabel positionierbar ist, durch Positionsbestimmungsmittel (11) zum automatischen Bestimmen der aktuellen Position des Zielsignalgebers (8) relativ zum Lasthaken (12) und/oder einem Kranelement (2, 3, 4), und durch Zielsteuermittel (15) zum automatischen Ansteuern der Antriebsvorrichtungen in Abhängigkeit eines Signals der Positionsbestimmungsmittel (11) derart, dass der Lasthaken (12) automatisch zum mobilen Zielsignalgeber (8) verfahren wird.

4. Kran nach dem vorhergehenden Anspruch, wobei der mobile Zielsignalgeber (8) in eine tragbare Bedieneinheit (7), insbesondere Funkfernsteuerung, zum Bedienen des Krans integriert ist.

5. Kran nach einem der Ansprüche 3 oder 4, wobei der mobile Zielsignalgeber (8) einen Transponder (9) umfasst.

6. Kran nach dem vorhergehenden Anspruch, wobei die Positionsbestimmungsmittel (11) eine Transponder-Ortungsvorrichtung zum Orten des Transponders (9) aufweisen.

7. Kran nach dem vorhergehenden Anspruch, wobei die Transponder-Ortungsvorrichtung mehrere am Kran, insbesondere am Kranausleger (3), voneinander beabstandet angebrachte Sende-/Empfangseinheiten (10) zum Kommunizieren mit dem tragbaren Zielsignalgeber (8) sowie eine Auswerteeinrichtung zum Auswerten der übertragenen Transpondersignale hinsichtlich vorbestimmter Signaleigenschaften, insbesondere Signallaufzeit und/oder Signalstärke, und Bestimmen der Position des Transponders (9) aus den Signaleigenschaften aufweist.

8. Kran nach einem der Ansprüche 3 bis 7 wobei der Zielsignalgeber (8) einen GPS-Signalempfänger (14) umfasst und die Positionsbestimmungsmittel (11) eine GPS-Signalauswerteeinrichtung zum Bestimmen der aktuellen Position des Zielsignalgebers (8) relativ zum Lasthaken (12) und/oder ein Kranelement aus dem GPS-Signal des Zielsignalgebers (8) umfassen.

## Claims

1. A crane, in particular a tower crane, telescopic boom crane, harbour crane and the like, having a load hook (12) which can be raised or lowered and which can be moved within a crane working area by means of movable crane elements (2, 3, 4) and by operating drive units associated with the crane elements, and having a control unit (5) with input means to control the drive units, **characterized in that** a display unit for displaying a graphic representation of the crane working area is provided, wherein marking means are associated with the display unit to mark a point in the graphic representation to be moved to, and positioning means (11) are provided for automatically determining the marked point relative to the load hook (12) and/or to a crane element, and target control means are provided for automatically controlling the drive units in response to a signal from the positioning means such that the load hook is automatically moved to the target point in the crane working area which point corresponds to the marked point in the representation.

2. The crane according to the preceding claim, wherein the display unit has a touch display which is preferably integrated into the mobile control panel (7) of the crane and/or is provided on a control stand of the crane.

3. The crane according to one of the preceding claims, further comprising a mobile portable target signal transmitter (8) that can be variably positioned in the crane working area with positioning means (11) for automatically determining the current position of the target signal transmitter (8) relative to the load hook (12) and/or a crane element (2, 3, 4), and with target control means (15) for automatically controlling the drive units in response to a signal from the positioning means (11) such that the load hook (12) is automatically moved to the mobile target signal transmitter (8).

4. The crane according to the preceding claim, wherein the mbobile target signal transmitter (8) is integrated into a portable control unit (7), in particular a remote control, for operating the crane.

5. The crane according to one of the claims 3 or 4, wherein that the mobile target signal transmitter (8) comprises a transponder (9).

6. The crane according to the preceding claim, wherein that the positioning means (11) comprises a transponder tracking device for tracking the transponder (9).

7. The crane according to the preceding claim, wherein the transponder tracking device is provided with several transmitting/receiving units (10) attached to the crane, in particular to the crane jib (3), and spaced apart from each other, to communicate with the portable target signal transmitter (8), and with an evaluation unit for evaluating the transmitted transponder signals in terms of predetermined signal characteristics, in particular the signal propagation delay and/or signal strength, and for determining the position of the transponder (9) from the signal characteristics.

8. The crane according to one of the claims 3 to 7, wherein the target signal transmitter (8) comprises a GPS signal receiver (14) and the positioning means (11) comprise a GPS-signal evaluation unit for determining the current position of the target signal transmitter (8) relative to the load hook (12) and/or to a crane element, from the GPS signal of the target signal transmitter (8).

## Revendications

1. Grue, en particulier grue-tour, grue à flèche télescopique, grue de port ou similaire, comprenant un crochet de levage (12) pouvant être descendu et levé, qui peut être déplacé dans une zone de travail de grue par des éléments de grue (2, 3, 4) mobiles et par actionnement de dispositifs d'entraînement associés aux éléments de grue, ainsi qu'un dispositif de commande (5) doté de moyens de saisie pour commander les dispositifs d'entraînement, **caractérisée en ce qu'**un dispositif d'affichage destiné à afficher une représentation graphique de la zone de travail de grue est prévu, des moyens de marquage destinés à marquer un point à rejoindre de la représentation graphique étant associés au dispositif d'affichage et des moyens de détermination de position (11) étant prévus pour la détermination automatique du point marqué par rapport au crochet de levage (12) et/ou à un élément de grue ainsi que des moyens de pilotage vers la cible pour commander automatiquement les dispositifs d'entraînement en fonction d'un signal des moyens de détermination de position de telle manière que le crochet de levage est déplacé automatiquement vers le point cible dans la zone de travail de grue, qui correspond au point marqué dans la représentation.

2. Grue selon la revendication précédente, dans laquelle le dispositif d'affichage comporte un écran tactile, qui est de préférence intégré dans l'unité de commande mobile (7) de la grue et/ou qui est prévu sur un poste de commande de la grue.

3. Grue selon l'une des revendications précédentes, comprenant en outre un générateur de signaux cibles (8) portable et mobile, qui peut être positionné de manière variable dans la zone de travail de grue, par des moyens de détermination de position (11) pour la détermination automatique de la position actuelle du générateur de signaux cibles (8) par rapport au crochet de levage (12) et/ou à un élément de grue (2, 3,4), et par des moyens de pilotage vers la cible (15) pour commander automatiquement les dispositifs d'entraînement en fonction d'un signal des moyens de détermination de position (11) de telle manière que le crochet de levage (12) est déplacé automatiquement vers le générateur de signaux cibles (8) mobile.

4. Grue selon la revendication précédente, dans laquelle le générateur de signaux cibles (8) est intégré dans une unité de commande portable (7), en particulier une commande à distance par radio, pour la commande de la grue.

5. Grue selon l'une des revendications 3 ou 4, dans laquelle le générateur de signaux cibles (8) mobile comprend un transpondeur (9).

6. Grue selon la revendication précédente, dans laquelle les moyens de détermination de position (11) comportent un dispositif de localisation de transpondeur destiné à localiser le transpondeur (9).

7. Grue selon la revendication précédente, dans laquelle le dispositif de localisation de transpondeur comporte plusieurs unités d'émission/réception (10) montées sur la grue, en particulier sur la flèche de grue (3) de manière espacée les unes des autres, destinées à communiquer avec le générateur de signaux cibles (8) portable, ainsi qu'un dispositif d'évaluation destiné à évaluer les signaux de transpondeur transmis en ce qui concerne des caractéristiques de signal prédéfinies, en particulier le temps de propagation du signal et/ou l'intensité du signal, et à déterminer la position du transpondeur (9) à partir des caractéristiques de signal.

8. Grue selon l'une des revendications 3 à 7, dans laquelle le générateur de signaux cibles (8) comprend un récepteur de signaux GPS (14) et les moyens de détermination de position (11) comprennent un dispositif d'évaluation de signaux GPS pour déterminer la position actuelle du générateur de signaux cibles (8) par rapport au crochet de levage (12) et/ou un élément de grue à partir du signal GPS du générateur de signaux cibles (8).
